# EUROPÄISCHE PATENTSCHRIFT

(11) **EP 3 924 290 B1**
(45) Veröffentlichungstag und Bekanntmachung des Hinweises auf die Patenterteilung: **04.06.2025**
(21) Anmeldenummer: 20705674.8
(22) Anmeldetag: 14.02.2020
(51) Int. Cl.: B66C 23/74

(54) **BALLASTPLATTE**
COUNTERWEIGHT BLOCK
PALETTE À LEST

(30) Priorität: 15.02.2019 DE 202019100860 U
(43) Veröffentlichungstag der Anmeldung: 22.12.2021
(73) Patentinhaber: Liebherr-Werk Biberach GmbH, 88400 Biberach an der Riss (DE)
(72) Erfinder: HEILMANN, Ulf, 88477 Schwendi (DE)
(74) Vertreter: Laufhütte, Dieter
(86) Internationale Anmeldenummer: PCT/EP2020/053862
(87) Internationale Veröffentlichungsnummer: WO 2020/165397

(56) Entgegenhaltungen:
- EP-A1- 0 357 972
- CN-A- 104 627 864
- DE-A1- 2 543 683
- JP-A- 2011 011 867
- JP-A- H1 193 218
- US-A1- 2010 224 583

## Beschreibung

Die Erfindung betrifft eine Ballastplatte, insbesondere für einen Kran.

Beim Einsatz von Kranen, die eine gewünschte Last anheben, ist ein entsprechendes Gegenmoment zu erzeugen. Hierzu werden spezielle Ballastgewichte bereitgestellt. Während der Ballast während des Kraneinsatzes am hinteren Teil der Drehbühne angeordnet ist, wird er beim Transport des Kranes von der Drehbühne abgenommen und in der Regel auf einem eigenen Transportfahrzeug abgelegt und transportiert.

Aus dem Stand der Technik sind unterschiedliche Formen von Ballastgewichten bekannt. Üblicherweise bestehen die Ballastgewichte aus entsprechenden Ballastplatten, wie sie beispielsweise. aus der DE 20 2005 016 815 U1 oder der DE 20 2008 006 356 U1 bekannt sind. Weiter offenbart das Dokument CN104627864A eine Ballastplatte gemäß dem Oberbegriff des Anspruchs 1.

Derartige Ballastplatten sind allerdings teilweise schwer handhabbar, da sie große Abmessungen und ein vergleichsweise hohes Gewicht aufweisen. Mit dem Handhaben der vergleichsweise schweren und voluminösen Ballastplatten geht eine aufwändige und komplexe Transportlogistik einher. Es werden nicht nur entsprechend große Hebesysteme zum Umschlagen der Ballastplatten benötigt, auch die Transportfahrzeuge müssen eine entsprechende Größe aufweisen.

Aufgabe der Erfindung ist es, die Transportlogistik und das Handhaben von Ballastplatten zu vereinfachen.

Erfindungsgemäß wird diese Aufgabe durch die Merkmale des Anspruchs 1 gelöst.

Bevorzugte Ausgestaltungen ergeben sich aus den sich an den Hauptanspruch anschließenden Unteransprüchen. Vorteilhaft sind die Träger und die mit diesen verbundenen Platten von zwei benachbarten Teilplatten so zueinander angeordnet, dass sie im montierten Zustand aneinander angrenzen und über Verbindungselemente miteinander verbindbar sind.

Die Verbindung kann dabei vorteilhaft durch Verbindungselemente erfolgen, die als st eckbare Bolzen oder über Muttern gesicherten Schrauben ausgeführt sind. Entsprechend steckbare Bolzen können mit Sicherheitssplinten vor dem Herausfallen aus den Verbindungsbohrungen gesichert werden.

Gemäß einer bevorzugten Ausführungsform der Erfindung bestehen die Ballastplatte bzw. die jeweiligen Teilplatten aus Beton. Die Träger sind hier teilweise in die aus Beton bestehenden Teilplatten eingegossen. Vorteilhaft können die Träger aus U-förmigen Stahlträgern bestehen.

Gemäß einer besonders bevorzugten Ausgestaltung der Erfindung sind die Ballastplatten aufeinander stapelbar. Hierzu können die jeweiligen Teilplatten mindestens zwei Vorsprünge und jeweils zwei in ihrer Form angepasste Ausnehmungen aufweisen, die beim Aufeinanderstapeln mehrerer Teilplatten ineinander greifen. Hierdurch lassen sich die entsprechenden Teilplatten oder auch die gesamten Platten im montierten Zustand in einfacher und sicherer Weise aufeinander aufstapeln.

Weitere Merkmale, Einzelheiten und Vorteile der Erfindung werden anhand eines in der Zeichnung dargestellten Ausführungsbeispiels gezeigt. Es zeigen:
- Figur 1:: mehrere Ansichten einer aus zwei Teilplatten gemäß den Figu-ren 2 und 3 zusammengesetzten Ballastplatte nach dem hier gezeigten Ausführungsbeispiel der vorliegenden Erfindung;
- Figur 2:: drei Ansichten einer ersten Teilplatte der erfindungsgemäßen Ballastplatte und
- Figur 3:: mehrere Ansichten einer zweiten Teilplatte der erfindungsgemäßen Ballastplatte .

In Figur 1 ist eine Ballastplatte 10 dargestellt, die im hier beschriebenen Ausführungsbeispiel aus zwei Teilplatten 12 und 14 gebildet ist, welche über ein mehrteiliges Verbindungselement 16 miteinander verbunden sind. Die beiden Teilpatten 12 und 14 sind spiegelsymmetrisch geformt.

Im Rahmen der Erfindung können aber auch grundsätzlich mehr als zwei Teilplatten zu einer Ballastplatte zusammenfügbar sein. Dabei können diese Teilplatten auch asymmetrisch geformt sein.

Die die Ballastplatte 10 bildenden Teilplatten 12, 14 bestehen jeweils in an sich bekannter Weise im wesentlichen aus einem Betonformteil. Sie weisen zur leichteren Stapelbarkeit jeweils zwei Vorsprünge 18 an ihrer Oberseite und jeweils zwei in ihrer Form angepasste Ausnehmungen 20 an ihrer Unterseite auf. Die Vorsprünge 18 einer Teilplatte 12 tauchen beim Stapeln in die Ausnehmungen 20 einer aufliegenden Teilplatte 12 ein und sichern die Teilplatten vor einem gegenseitigen Verrutschen. Zur leichteren Zentrierung können an den Kanten der Vorsprünge 18 Schrägen angeordnet sein, wie in den Figuren dargestellt.

Die beiden Teilplatten 12, 14 sind über das Verbindungselement 16 lösbar miteinander verbunden. Der Aufbau und Verbindungsmechanismus des Verbindungselementes 16 ergibt sich insbesondere aus dem Schnitt A-A der Figur 3. Die das Verbindungselement 16 im Einzelnen bildenden Bestandteile ergeben sich aus den Figuren 2 und 3 (dort jeweils auch aus den Schnitten A-A).

In Figur 2 ist die erste Teilplatte 12 dargestellt. In den Betonkorpus sind seitlich parallel herausragende im Schnitt U- förmige Träger 22, 24 eingebettet. Diese sind über Schraubverbindungen 26, 28 mit einer massiven Metallplatte 30 verschraubt. (vgl. Schnitt A-A der Figur 2).

In Figur 3 ist die zugehörige zweite Teilplatte 14 dargestellt. In ähnlicher Weise sind hier zwei parallel verlaufende U-förmige Träger 32, 34 in den aus Beton bestehenden Korpus eingebettet. Die herausragenden Enden der Träger 32, 34 sind ebenfalls über eine Schraubverbindung 38 mit einer massiven Metallplatte 36 verbunden (vgl. Schnitt A-A der Figur 3).

Die jeweiligen Träger 22, 24 einerseits und 32, 34 andererseits, sowie die jeweils mit diesen verbundenen Metallplatten 30 und 36 sind dabei derart angeordnet, dass sie bei Zusammenfügen der Teilplatten 12 und 14 nebeneinander zu liegen kommen, wie dies in Schnitt A-A der Figur 1 erkennbar ist.

In den U-förmigen Trägern 22, 24 bzw. 32, 34 sind jeweils im zusammengefügten Zustand nebeneinander angeordnete Durchgangsbohrungen 40 vorgesehen, durch die jeweils zur Verbindung der Teilplatten 12, 14 Bolzen 42 steckbar sind. Zur Sicherung der Bolzen können Splinte 44 dienen, die durch Querbohrungen in den Bolzen 42 steckbar sind (vgl. Schnitt A-A in Figur 1). Durch einfaches Ziehen der Bolzen 42 sind die Teilplatten 12, 14 wieder trennbar.

## Patentansprüche

1. Ballastplatte (10), insbesondere für einen Kran, umfassend ein mehrteiliges Verbindungselement (16) und zwei durch das Verbindungselement (16) miteinander verbindbare Teilplatten (12, 14),
**dadurch gekennzeichnet,**
**dass** das Verbindungselement (16) Träger (22, 24) umfasst, welche in jeder der Teilplatten (12, 14) verankert und jeweils mit massiven Platten (30) des Verbindungselements (16) verbunden sind.

2. Ballastplatte (10) nach Anspruch 1, **dadurch gekennzeichnet, dass** die Träger (22, 24) und die mit diesen verbundenen Platten (30) von zwei benachbarten Teilplatten (12, 14) so zueinander angeordnet sind, dass sie im montierten Zustand aneinder angrenzen und über Verbindungselemente (26, 28) miteinander verbindbar sind.

3. Ballastplatte (10) nach Anspruch 2, **dadurch gekennzeichnet, dass** die Verbindungselemente steckbare Bolzen oder über Muttern gesicherte Schrauben (26, 28) sind.

4. Ballastplatte (10) nach einem der Ansprüche 1-3, **dadurch gekennzeichnet, dass** sie aus Beton besteht.

5. Ballastplatte (10) nach Anspruch 4, **dadurch gekennzeichnet, dass** die Träger (22, 24) teilweise in die aus Beton bestehenden Teilplatten (12, 14) eingegossen sind.

6. Ballastplatte (10) nach Anspruch 5, **dadurch gekennzeichnet, dass** die Träger (22, 24) aus U-fömigen Stahlträgern bestehen.

7. Ballastplatte (10) nach einem der vorangehenden Ansprüche, **dadurch gekennzeichnet, dass** sie stapelbar sind.

8. Ballastplatte (10) nach Anspruch 7, **dadurch gekennzeichnet, dass** jede Teilplatte mindestens zwei Vorsprünge (18) und jeweils zwei formangepasste Ausnehmungen (20) aufweist, die beim Aufeinanderstapeln mehrerer Teilplatten (12, 14) ineinandergreifen.

## Claims

1. Counterweight block (10), in particular for a crane, comprising a multi-part connecting element (16) and two sub-blocks (12, 14) which can be connected to one another by the connecting element (16),
**characterised in that**
the connecting element (16) comprises supports (22, 24) that are anchored in each of the sub-blocks (12, 14) and are each connected to solid blocks (30) of the connecting element (16).

2. Counterweight block (10) according to claim 1, **characterised in that** the supports (22, 24) and the blocks (30) of two neighbouring sub-blocks (12, 14) connected thereto are arranged relative to one another in such a way that they adjoin one another in the assembled state and can be connected to one another via connecting elements (26, 28).

3. Counterweight block (10) according to claim 2, **characterised in that** the connecting elements are plug-in bolts or screws (26, 28) secured by nuts.

4. Counterweight block (10) according to any one of claims 1-3, **characterised in that** it is made of concrete.

5. Counterweight block (10) according to claim 4, **characterised in that** the supports (22, 24) are partially moulded into the sub-blocks (12, 14) made of concrete.

6. Counterweight block (10) according to claim 5, **characterised in that** the supports (22, 24) consist of U-shaped steel girders.

7. Counterweight block (10) according to any one of the preceding claims, **characterised in that** they are stackable.

8. Counterweight block (10) according to claim 7, **characterised in that** each sub-block has at least two projections (18) and in each case two moulded recesses (20) that interlock when a plurality of sub-blocks (12, 14) is stacked on top of one another.

## Revendications

1. Plaque de lestage (10), notamment pour une grue, comprenant un élément de liaison (16) en plusieurs parties et deux plaques partielles (12, 14) pouvant être reliées entre elles par l'élément de liaison (16),
**caractérisée en ce que**
l'élément de liaison (16) comprend des supports (22, 24), qui sont ancrés dans chacune des plaques partielles (12, 14) et reliés respectivement à des plaques pleines (30) de l'élément de liaison (16).

2. Plaque de lestage (10) selon la revendication 1, **caractérisée en ce que** les supports (22, 24) et les plaques (30) reliées à ceux-ci de deux plaques partielles (12, 14) voisines sont agencés les uns par rapport aux autres de telle sorte qu'à l'état monté, ils sont adjacents les uns aux autres et peuvent être reliés les uns aux autres par l'intermédiaire d'éléments de liaison (26, 28).

3. Plaque de lestage (10) selon la revendication 2, **caractérisée en ce que** les éléments de liaison sont des boulons enfichables ou des vis (26, 28) bloquées par l'intermédiaire d'écrous.

4. Plaque de lestage (10) selon l'une quelconque des revendications 1 à 3, **caractérisée en ce qu'**elle est constituée de béton.

5. Plaque de lestage (10) selon la revendication 4, **caractérisée en ce que** les supports (22, 24) sont partiellement noyés dans les plaques partielles (12, 14) constituées de béton.

6. Plaque de lestage (10) selon la revendication 5, **caractérisée en ce que** les supports (22, 24) sont constitués de supports en acier en forme de U.

7. Plaque de lestage (10) selon l'une quelconque des revendications précédentes, **caractérisée en ce qu'**elle est empilable.

8. Plaque de lestage (10) selon la revendication 7, **caractérisée en ce que** chaque plaque partielle présente au moins deux saillies (18) et respectivement deux évidements (20) de forme adaptée, qui s'emboîtent les uns dans les autres lors de l'empilement de plusieurs plaques partielles (12, 14).
